# EUROPÄISCHE PATENTANMELDUNG

(11) **EP 0 863 275 A2**
(43) Veröffentlichungstag der Anmeldung: **09.09.1998**
(21) Anmeldenummer: 98102006.8
(22) Anmeldetag: 05.02.1998
(51) Int. Cl.: E04F 21/16

(54) **Verfahren und Vorrichtung zum Räumen von Fugen im Mauerwerk**

(30) Priorität: 07.03.1997 DE 19709557
(71) Anmelder: JENOPTIK Aktiengesellschaft, D-07743 Jena (DE)
(72) Erfinder: Bleyer, Hans-Rainer, 98673 Eisfeld (DE); Poppe, Heinz, 07747 Jena (DE)

(57) **Zusammenfassung**

Verfahren sowie Vorrichtung zum Räumen von Fugen im Mauerwerk, bei welchem in der Fuge eine Nut bestimmter Breite und Tiefe herausgearbeitet wird, wobei wenigstens zwei Hochdruckwasserstrahlen entlang der Verlaufsrichtung der Fuge geführt werden und derart zueinander ausgerichtet sind, daß sie eine Ebene senkrecht zur Verlaufsrichtung der Fuge aufspannen und sich in einer Tiefe der Fuge schneiden, welche der gewünschten Nuttiefe entspricht.

## Beschreibung

Das Räumen der Fugen in gemauerten Kanälen zum Zwecke der Sanierung erfolgt in der Praxis bis heute mittels Schneid- oder Fräswerkzeugen, die in der Regel über handhaltbare Werkzeugmaschinen angetrieben, den Fugenmörtel mechanisch aus der Fuge entfernen. Dabei sind sowohl die Fugenbreiten als auch die Festigkeit des Mörtels, dessen Zusammensetzung oft unbekannt st, stark schwankend. In jedem Fall muß der Mörtel möglichst über die gesamte Fugenbreite und über eine Fugentiefe mindestens doppelt groß wie die Fugenbreite entfernt werden, um durch anschließendes Neuverfugen dem Kanal eine statisch unbedenkliche Stabilität zurückzugeben. Die in solchen Kanälen überhaupt und insbesondere beim Räumen der Fugen vorherrschenden extrem schlechten Arpeitsbedingungen (starke Lärm- und Staubbelästigung, schlechtes Klima) lassen sich nur mit großem Aufwand verbessern, so daß die Bestrebungen dahin gehen, diesen Arbeitsvorgang so zu automatisieren, daß eine direkte Bedienung der Werkzeugmaschine vor Ort nicht mehr erforderlich ist, sondern deren Bedienung über eine Steuerung extern des Kanals erfolgt.

In der DE U1 90 04 589 wird eine Vorrichtung vorgeschlagen mit einem in Längsrichtung des zu sanierenden Kanals verfahrbaren Arbeitsfahrzeug, das mit einem Sanierungswerkzeug in Form eines Fräsers und mindestens einer Kamera ausgerüstet ist und einem entfernt vom Arbeitsfahrzeug angeordneten Bedienungspult zum Steuern des Arbeitsfahrzeuges. Mit einer derartigen Vorrichtung ist es nicht mehr erforderlich, daß sich während des Räumens der Fugen eine Arbeitskraft im Kanal aufhält. Unabhängig davon bleiben alle Nachteile erhalten, die durch das Räumen mit mechanischen Werkzeugen grundsätzlich entstehen:
- hoher Werkzeugverschleiß durch starke Dauerbelastung und hohe Bearbeitungskräfte,
- hoher Wartungsaufwand für die Werkzeugmaschinen um Auswirkungen des entstehenden feinen Staubes auf die Antriebs- und Führungsgenauigkeit des Werkstückes zu vermeiden und die Lebensdauer der Werkzeugmaschine nicht zu beeinträchtigen,
- relativ geringe Vorschubgeschwindigkeit,
- lange Bearbeitungszeit,
z.B. ist die Mindestabtragstiefe mittels Fräser nicht in einem Bearbeitungsschritt erreichbar, so daß die Fuge beim Fräsen mehrfach überarbeitet werden muß. Beim Sägen werden nacheinander beide Fugenkanten eingesägt und anschließend der verbleibende Steg ausgemeißelt.

Die genannten Nachteile machen das Fugenräumen zu einem zeitaufwendigen und kostspieligen Verfahren. Aufwendige Maßnahmen, die getroffen werden um diesen Prozeß zu automatisieren, können das Verfahren nicht entscheidend effektiver machen, solange das Räumen der Fugen mit mechanischen Werkzeugen erfolgt.

Als ein nichtmechanisches Verfahren zum Abtragen oder Trennen von Material ist das Wasserstrahlschneiden bekannt. Die entsprechenden Vorrichtungen unterscheiden sich im wesentlichen in der Form und Anordnung der. Düsen in Abhängigkeit vom jeweiligen Einsatz. Beispielsweise werden zum flächenhaften Abtragen von Material oder Reinigen von Oberflächen mehrere Düsen in einer Ebene eines Düsenkopfes zueinander so angeordnet, daß sie die Wasserstrahlung in gleiche Richtung richten. Der Düsenkopf wird durch Eigen- oder Fremdantrieb in Rotation versetzt. Beim Schneiden, z.B. von Stein kommen nur Einzeldüsen zum Einsatz, bei denen je nach Härte des Werkstoffes zum Wasser ein Abrasivmittel zugesetzt wird, um die Schneidleistung zu erhöhen. Dabei werden in Abhängigkeit vom Material und der Schnitttiefe der Wasserdruck, der Abstand der Düse von der Oberfläche und eventuell die Größe der Düsenöffnung gewählt. Die Schnittbreite ist dabei im wesentlichen nicht variierbar.

Der Erfindung liegt die Aufgabe zugrunde ein neues Verfahren und eine neue Vorrichtung zu schaffen, die es gestatten, den Fugenmörtel in einem Mauerwerk unter Verwendung eines nichtmechanischen Verfahrens so zu entfernen, daß eine Nut mit einer reproduzierbaren Breite und Tiefe entsteht deren Wiederverfüllung dem Mauerwerk eine geforderte statische Stabilität zurückgibt.

Diese Aufgabe wird für ein erfindungsgemäßes Verfahren und eine erfindungsgemäße Vorrichtung dadurch gelöst, daß wenigstens zwei Wasserstrahlen mit einem bestimmten Druck und einem bestimmten

Strahlquerschnitt so auf die zu räumende Fuge gerichtet werden, daß sie gemeinsam eine Ebene aufspannen, die senkrecht auf der Verlaufsrichtung der Fuge steht und sie sich in einer Fugentiefe schneiden, welche der gewünschten Nuttiefe entspricht.
Dabei ist die Relativlage der Strahlen zueinander und zur Fuge bestimmend für die Querschnittsform der entstehenden Nut in der Fuge.
Die Relativlage der Strahlen zueinander wird durch eine entsprechende Anordnung der Düsen zueinander bestimmt, die in einem Düsenkopf oder an einem Düsenträger fest oder zueinander justierbar angebracht sind.
Durch die Krafteinwirkung der Wasserstrahlen wird der Fugenmörtel in Strahlrichtung abgetragen, bis die beiden Strahlen aufeinandertreffen und es zu Verwirbelungen kommt, die den Abtrag des Fugenmörtels in die Tiefe hinein nahezu beenden und den Boden der entstehenden Nut auswaschen. Durch Rotation der Strahlen um eine gemeinsame Rotationsachse kann die Räumgeschwindigkeit und die Vielfalt der erzielbaren Querschnittsformen für die Nut erhöht werden.

Eine wenigstens annähernd rechteckige Nutform ergibt sich, wenn eine der beiden Düsen in einem bestimmten Abstand zu einer Rotationsachse in deren Richtung strahlend angeordnet ist und der Düsenkopf um diese Rotationsachse rotiert.

Eine wenigstens annähernd schwalbenschwanzförmige Nutform ergibt sich, wenn eine der Düsen zu einer Rotationsachse hin und die andere von ihr weg geneigt angeordnet sind, und der Düsenkopf um diese Rotationsachse rotiert.

Werden beide Düsen in einer Ebene zueinander hin geneigt angeordnet, entsteht eine Nut mit wenigstens annähernd dreieckigem Querschnitt.

Die Erfindung soll nachfolgend anhand von Ausführungsbeispielen näher erläutert werden. Dazu zeigen:
- Fig. 1: eine Prinzipskizze einer erfindungsgemäßen Vorrichtung mit einem Düsenkopf zum Räumen eines rechteckförmigen Nutquerschnittes
- Fig. 2: einen Düsenträger mit einer Düsenanordnung für einen dreieckförmigen Nutquerschnitt

In Figur 1 ist eine Prinzipskizze für eine erfindungsgemäße Ausführungsform einer Vorrichtung zum Fugenräumen dargestellt. Diese umfaßt im wesentlichen einen Düsenkopf 1, ein Spritzrohr 2, welches über eine Kopfkupplung 3 starr mit dem Düsenkopf 1 verbunden ist, einen Motor 4, der mit einem Vorrichtungsträger 5 fest verbunden ist und der das Spritzrohr 2 gegenüber dem Vorrichtungsträger 5 in Rotation um seine eigene Achse versetzt und eine flexible Zuleitung 6, welche über eine Zuleitungskuppelung 7 mit dem Spritzrohr 2 verbunden ist.
Erfindungswesentlich an dieser Vorrichtung ist die Gestaltung des Düsenkopfes 1. Der Düsenkopf 1 weist eine Längsachse 11 auf, die eine Verlängerung der Achse des Spritzrohres 2 darstellt, so daß der Düsenkopf 1 um seine Längsachse 11 rotiert. Ein Kanal 10 führt das Wasser vom Spritzrohr 2 zu der ersten und der zweiten Düse 8;9 im Düsenkopf 1. Die erste Düse 8 ist zur Längsachse 11 in einem Abstand angeordnet, welcher wenigstens ungefähr der Hälfte der gewünschten Nutbreite entspricht. Ein durch die erste Düse 8 geführtes erstes Endstück des Kanals 10 verläuft parallel zur Längsachse 11, während ein durch die zweite Düse geführtes zweites Endstück in einer Ebene mit dem ersten Endstück zur Längsachse 11 hin unter einem Winkel α geneigt angeordnet ist.
Prinzipiell ist es möglich, diese Vorrichtung konstruktiv in einem handhaltbaren Gerät unterzubringen, wobei die Griffelemente mittelbar fest mit dem Vorrichtungsträger verbunden sind. In der einfachsten Ausführung führt der Düsenkopf gegenüber dem Bediener nur eine Rotationsbewegung aus. Das Führen in der richtigen Fugenhöhe entlang der Fuge und ein eventuelles Schwenken über die Fugenbreite wird in diesem Fall durch den Bediener ausgeführt. Während sich die Schwenkbewegung durch geringen Mehraufwand an Getriebetechnik auch innerhalb des handhaltbaren Gerätes realisieren läßt, erfordert die Automatisierung der Translationsbewegungen entlang der Fuge und gegebenenfalls bei Schwankungen der Höhe der Fuge gegenüber dem Kanalboden einen hohen, insbesondere steuerungstechnischen Aufwand.
Die Realisierung der erforderlichen Relativbewegungen ist ebenso wie bei Vorrichtungen auf Basis mechanischer Räumverfahren mit unterschiedlichstem Automatisierungsgrad möglich und nicht Gegenstand der Erfindung.
Bei einem in seinen geometrischen Abmessungen vorgegebenen Düsenkopf 1 wird dieser in einem bestimmten Abstand zur Fuge geführt, so daß sich die Strahlen, welche aus der ersten und zweiten Düse austreten, in der gewünschten Nuttiefe schneiden. Durch die Rotation des Düsenkopfes 1 um seine Längsachse 11 und dessen Translation entlang der Fuge entsteht eine Nut mit einem im wesentlichen rechteckförmigen Querschnitt. Der entstehende Querschnitt kann variiert werden z. B. durch unterschiedliche Durchmesser der Öffnung der Düse, Veränderung der Rotationsgeschwindigkeit, des Abstandes oder der Vorschubgeschwindigkeit. In der Tiefe auseinandergehende Nutflanken entstehen beispielsweise, wenn der Durchmesser der Öffnung der zweiten (geneigten) Düse größer dem der ersten gewählt wird.
Die entstehende Fugenoberfläche ist wesentlich zerklüfteter als bei mechanischen Räumverfahren, da der Fugenmörtel nicht definiert getrennt bzw. abgetragen wird, sondern zertrümmert bzw. herausgeschleudert wird. Eine unebene, zerklüftete Oberfläche ist bei gleichem Abräumvolumen immer auch eine größere Oberfläche, was für die konkrete Aufgabe, nämlich das Neuverfugen von Mauerwerk, von Vorteil ist, weil eine größere Kontaktfläche zwischen dem neuen Fugenmörtel und dem alten Fugenmörtel bzw. dem Mauerwerk entsteht.

Bei einem ersten praktisch erprobten Düsenkopf gemäß Fig. 1 wurde die erste Düse 8 mit einem Abstand von 5 mm zur Längsachse 11 und die zweite Düse 9 unter einem Winkel α =23° geneigt und einem Abstand von 11 mm zur Längsachse 11 angeordnet. Bei einer Drehzahl von ca. 2800 min -1, einem Wasserdruck von ca. 2000 bar und einem Abstand von 15 mm zwischen Fuge und Düsenkopf 1 wurde damit eine Nut mit einer Nuttiefe von ca. 25 mm und einer Nutbreite von ca. 10 mm erzeugt.
Bei einem zweiten Düsenkopf gemäß Fig. 1 wurde die erste Düse 8 in einem Abstand von 10 mm von der Längsachse 11 und die zweite Düse 9 unter einem Winkel α = 30° geneigt und einem Abstand von 16 mm zur Längsachse 11 angeordnet. Bei gleichbleibender Drehzahl und Wasserdruck, sowie einem Abstand von 10 mm zwischen Fuge und Düsenkopf 1 wurde eine Nut mit einer Nuttiefe von ca. 35 mm und einer Nutbreite von ca. 20 mm erzeugt.

Bei Anordnung der ersten Düse 8 um einem Winkel kleiner α von der Längsachse 11 weg geneigt entsteht ein schwalbenschwanzförmiger Nutquerschnitt.

Die Düsen können auch statt in einem Düsenkopf 1 an einem Düsenträger 12 in ihrer Relativlage veränderbar befestigt sein. In Fig. 2 ist ein solcher Düsenträger 12 dargestellt. Die beiden Düsen sind hier in einer Ebene zueinander um den gleichen Winkel geneigt angeordnet. Der entstehende Nutquerschnitt ist dreieckförmig. Die Schenkellängen können über eine Änderung der Winkel verändert werden. Eine Rotation der Düsen findet hier nicht statt.

Wie die Ausführungsbeispiele demonstrieren, ist die Rotation der Düsen zum Herstellen einer Nut an sich nicht erforderlich, jedoch für bestimmte Nutformen notwendig.
Eine Erhöhung der Abtragsgeschwindigkeit kann erzielt werden, wenn mehr als zwei Düsen angeordnet werden. Bei Verwendung von drei Düsen müßte die dritte Düse ebenfalls in der Ebene wie die beiden ersten Düsen und auch durch deren Schnittpunkt strahlen.
Bei Verwendung von vier Düsen müßten jeweils zwei so zueinander ausgerichtet werden, daß sie sich in der gewünschten Fugentiefe schneiden und in einer Ebene verlaufen.
Das erfindungsgemäße Verfahren und die erfindungsgemäße Anordnung wurden entsprechend der Aufgabenstellung zum Räumen von Fugen, insbesondere in gemauerten Kanälen entwickelt. Die Anwendung ist jedoch darauf nicht beschränkt, sondern grundsätzlich anwendbar, um in Gesteinsmaterial Nuten einzubringen, deren Breite und Tiefe die gleiche Größenordnung aufweisen. Das kann z.B. das Einbringen von Kabelkanälen für die Heizungs-, Sanitär- oder Elektroinstallation betreffen.

## Patentansprüche

1. Verfahren zum Räumen von Fugen im Mauerwerk, bei welchem in der Fuge eine Nut bestimmter Breite und Tiefe herausgearbeitet wird, dadurch gekennzeichnet,
daß wenigstens zwei Hochdruckwasserstrahlen entlang der Verlaufsrichtung der Fuge geführt werden und derart zueinander ausgerichtet sind, daß sie eine Ebene senkrecht zur Verlaufsrichtung der Fuge aufspannen und sich in einer Tiefe der Fuge schneiden, welche der gewünschten Nuttiefe entspricht.

2. Verfahren nach Anspruch 1 dadurch gekennzeichnet,
daß die Hochdruckwasserstrahlen um eine gemeinsame Achse rotieren.

3. Vorrichtung zur Durchführung eines Verfahrens nach Anspruch 1, dadurch gekennzeichnet,
daß bei einer an sich bekannten Vorrichtung zum Wasserstrahlschneiden mit mindestens zwei Düsen so zueinander angeordnet sind, daß die austretenden Wasserstrahlen sich jeweils paarweise schneiden und eine Ebene aufspannen, die senkrecht zur Verlaufsrichtung der gewünschten Nut steht.

4. Vorrichtung nach Anspruch 3, dadurch gekennzeichnet,
daß genau zwei Düsen vorhanden sind.

5. Vorrichtung nach Anspruch 3, dadurch gekennzeichnet,
daß zwischen den Düsen in der Ebene der austretenden Wasserstrahlen eine Rotationsachse vorhanden ist, um welche die Düsen rotieren.

6. Vorrichtung nach Anspruch 5, dadurch gekennzeichnet,
daß eine der beiden Düsen in einem Abstand zur Rotationsachse angeordnet ist, welcher Wenigstens annähernd der hälftigen Breite der gewünschten Nut entspricht und den Wasserstrahl in Richtung der Rotationsachse richtet, wodurch eine Nut mit rechteckförmigem Querschnitt entsteht.

7. Vorrichtung nach Anspruch 5, dadurch gekennzeichnet,
daß eine der Düsen zu der Rotationsache hin und die andere von ihr weg geneigt angeordnet sind, wodurch eine Nut mit schwalbenschwanzförmigem Querschnitt entsteht.

8. Vorrichtung nach Anspruch 5, dadurch gekennzeichnet,
daß beide Düsen zueinander hin geneigt angeordnet sind, wodurch eine Nut mit dreieckförmigem Querschnitt entsteht.

9. Vorrichtung nach einem der Ansprüche 3 bis 8, dadurch gekennzeichnet,
daß die Austrittsöffnungen der Düsen unterschiedlich groß sind, wodurch die Abtragsgeschwindigkeit und die Querschnittsform der Nut variiert werden kann.
